# DEMANDE DE BREVET EUROPEEN

(11) **EP 4 650 549 A2**
(43) Date de publication de la demande: **19.11.2025**
(21) Numéro de dépôt: 25175715.9
(22) Date de dépôt: 12.05.2025
(51) Int. Cl.: E04H 4/12

(54) **ÉCUMOIRE POUR UN BASSIN DE PISCINE, CONTENANT DES MOYENS POUR MESURER LE NIVEAU D'EAU**

(30) Priorité: 14.05.2024 FR 2404895
(71) Demandeur: ACWA Groupe, 44310 Saint-Philbert-de-Grand-Lieu (FR)
(72) Inventeur: LIE, Mikaël, 85210 SAINTE HERMINE (FR)
(74) Mandataire: Jacobacci Coralis Harle

(57) **Abrégé**

La présente invention concerne un écumoire pour un bassin de piscine, couramment appelé « skimmer », contenant des moyens pour mesurer le niveau d'eau.

L'écumoire comprend un corps comportant deux tronçons tubulaires à l'équerre :
- un tronçon tubulaire amont, formant une meurtrière et définissant un passage (111a) dans lequel est implanté un volet (5), dit encore « clapet anti-retour »,
lequel volet (5) comporte une bordure inférieure (5c) qui est assemblée avec ledit tronçon tubulaire amont par le biais de moyens pivots (7) définissant un axe de rotation horizontal, et
- un tronçon tubulaire aval (112), en communication fluidique avec ledit tronçon tubulaire amont, destiné à contenir un panier et à être raccordé à des moyens d'aspiration.

Et, ledit tronçon tubulaire amont contient des moyens de mesure (2) qui sont conçus pour mesurer le niveau d'eau dans ledit bassin de piscine.

## Description

### Domaine technique de l'invention

La présente invention concerne le domaine technique des écumoires pour les bassins de piscine, contenant des moyens pour mesurer le niveau d'eau dans ledit bassin de piscine.

### Etat de la technique

Les systèmes de filtration de piscines sont essentiels pour maintenir la qualité de l'eau, en éliminant les impuretés physiques et chimiques.

Une composante essentielle de ces systèmes est l'écumoire, communément appelé « skimmer », qui joue un rôle crucial dans la prévention de la contamination et la réduction des débris flottants.

Les skimmers sont conçus pour aspirer l'eau de la surface de la piscine, où la plupart des débris et contaminants tendent à accumuler, avant que ces derniers ne s'enfoncent.

En filtrant l'eau en surface, les skimmers aident à maintenir l'eau claire et réduisent la charge sur le système de filtration principal (en réduisent l'infiltration des débris et contaminants dans le système de filtration principal).

Dans ce contexte, la gestion du niveau d'eau est cruciale pour l'efficacité de ces skimmers.

En effet, un niveau d'eau trop bas peut empêcher les skimmers de fonctionner correctement, ce qui conduit à une accumulation de débris et une diminution de la qualité de l'eau.

Inversement, un niveau trop élevé peut minimiser l'efficacité des skimmers en réduisant leur capacité à collecter les débris à la surface.

Pour piloter cette régulation, la piscine peut être équipée de capteurs de niveau d'eau.

Les capteurs mécaniques, bien que simples et éprouvés, souffrent de limitations en termes de précision et de fiabilité. Leur dépendance aux mécanismes flottants les rend vulnérables aux blocages et nécessite un entretien fréquent pour éviter les défaillances. Par ailleurs, ils sont mal adaptés à une installation sur des piscines existantes.

Les capteurs électroniques offrent une plus grande précision grâce à l'utilisation de capteurs électroniques qui contrôlent l'ouverture et la fermeture d'électrovannes.

Cependant, la complexité de l'installation de tels capteurs peut représenter des barrières significatives, surtout lors de l'adaptation à des piscines existantes.

### Présentation de l'invention

Afin de remédier à l'inconvénient précité de l'état de la technique, la présente invention propose un écumoire pour un bassin de piscine, couramment appelé « skimmer », contenant des moyens pour mesurer le niveau d'eau.

Cet écumoire comprend un corps comportant deux tronçons tubulaires à l'équerre :
- un tronçon tubulaire amont, formant une meurtrière et définissant un passage dans lequel est implanté un volet, dit encore « clapet anti-retour »,
lequel volet comporte une bordure inférieure qui est assemblée avec ledit tronçon tubulaire amont par le biais de moyens pivots définissant un axe de rotation horizontal, et
- un tronçon tubulaire aval, en communication fluidique avec ledit tronçon tubulaire amont, destiné à contenir un panier et à être raccordé à des moyens d'aspiration.

Et, selon l'invention, ledit tronçon tubulaire amont contient des moyens de mesure qui sont conçus pour mesurer le niveau d'eau dans ledit bassin de piscine.

Une telle solution technique est intéressante pour mesurer le niveau d'eau d'une piscine, aussi bien en neuf qu'en rénovation, et réguler automatiquement ce niveau (par exemple en contrôlant l'ouverture d'une l'électrovanne de remplissage).

Selon un mode de réalisation préféré, le passage est défini par :
- deux parois latérales, définissant la largeur du passage,
- une paroi inférieure et une paroi supérieure, définissant la hauteur dudit passage.

Le volet comporte deux bordures latérales.

Et les moyens de mesure sont implantés, au jeu près, dans un espace d'accueil défini latéralement par l'une desdites parois latérales du passage et par l'une desdites bordures latérales en regard du volet.

D'autres caractéristiques non limitatives et avantageuses de ce mode de réalisation conforme à l'invention, prises individuellement ou selon toutes les combinaisons techniquement possibles, sont les suivantes :
- le volet et les moyens de mesure occupent toute la largeur du passage, de sorte que ledit volet occupe une première partie de la largeur dudit passage, de préférence plus de 50%, de préférence encore plus de 75%, de préférence encore de sorte que le volet occupe une largeur identique ou supérieure à la largeur du tronçon tubulaire aval, et les moyens de mesure occupent une seconde partie restant de la largeur dudit passage, de préférence moins de 25% ;
- les moyens de mesure s'étendent sur au moins 50%, de préférence 75%, de la hauteur du passage ;
- les moyens de mesure présentent une forme parallélépipédique qui est définie par deux faces latérales, définissant sa largeur, une face inférieure et une face supérieure, définissant sa hauteur, une face avant et une face arrière, définissant sa profondeur, laquelle la cote en largeur est inférieure à la cote en hauteur.

D'autres caractéristiques non limitatives et avantageuses du produit conforme à l'invention, prises individuellement ou selon toutes les combinaisons techniquement possibles, sont les suivantes :
- les moyens de mesure comportent une source d'énergie embarquée et sont implantés dans ledit tronçon tubulaire amont par le biais de moyens d'assemblage amovible, notamment pour le remplacement de ladite source d'énergie embarqué ;
- ledit tronçon tubulaire amont comporte une interface, par exemple une barre châssis, comprenant un premier emplacement recevant lesdits moyens de mesure, les moyens pivots recevant le volet et éventuellement des moyens d'assemblage, adaptés à un assemblage de ladite interface sur ledit tronçon tubulaire amont, par exemple sur un organe de rotation dudit tronçon tubulaire amont destiné à recevoir un volet ;
- les moyens de mesure comportent une enveloppe parallélépipédique comportant une paroi frontale ajourée et une paroi latérale destinée à venir en regard d'une bordure latérale du volet,
- les moyens de mesure comportent des moyens de communication, de préférence des moyens de communication sans fil ;
- les moyens de mesure comprennent par exemple un capteur à effet capacitif.

La présente invention concerne encore un système de commande pour un bassin de piscine, lequel système de commande comprend :
- au moins un écumoire selon l'invention,
- des moyens de réglage du niveau d'eau, de préférence au moins une vanne de remplissage et/ou au moins une vanne de vidange,
- des moyens de pilotage, pour le pilotage desdits moyens de réglage du niveau d'eau tenant compte des données collectées par lesdits moyens de mesure.

La présente invention concerne également une interface, par exemple une barre châssis, pour un écumoire de bassin de piscine.

Cette interface comprend :
- un premier emplacement recevant des moyens de mesure, conçus pour mesurer le niveau d'eau dans ledit bassin de piscine et comportant par exemple une enveloppe parallélépipédique comportant une paroi frontale ajourée et une paroi latérale destinée à venir en regard d'une bordure latérale du volet,
- des moyens pivots recevant un volet, et
- des moyens d'assemblage, adaptés à un assemblage de ladite interface sur un tronçon tubulaire amont dudit écumoire, par exemple sur un organe de rotation dudit tronçon tubulaire amont destiné à recevoir un volet.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

### Description détaillée de l'invention

De plus, diverses autres caractéristiques de l'invention ressortent de la description annexée effectuée en référence aux dessins qui illustrent des formes, non limitatives, de réalisation de l'invention et où :
[Fig. 1] est une vue générale et en coupe d'un écumoire selon l'invention ;
[Fig. 2] est une vue partielle et agrandie de l'écumoire selon la figure 1, illustrant les moyens de mesure et le volet qui sont rapportés au sein du tronçon tubulaire amont ;
[Fig. 3] est une vue située au sein du tronçon tubulaire amont, montrant les moyens de mesure et l'interface rapportés (le volet étant démonté) ;
[Fig. 4] est une vue isolée et en perspective de l'interface portant les moyens de mesure et le volet ;
[Fig. 5] est encore une vue isolée et en perspective de l'interface portant les moyens de mesure et le volet ;
[Fig. 6] est encore une vue isolée et en perspective d'une variante de réalisation dans laquelle les moyens de mesure et le volet sont montés sans barre châssis ;
[Fig. 7] est encore une vue isolée et en perspective d'une variante de réalisation dans laquelle les moyens de mesure sont dépourvus d'enveloppe parallélépipédique ;
[Fig. 8] est encore une vue isolée et en perspective d'une variante de réalisation dans laquelle les moyens de mesure et le volet sont montés sans barre châssis, ni enveloppe parallélépipédique ;
[Fig. 9] est une vue schématique des moyens de mesure et des moyens de pilotage ;
[Fig. 10] est une vue schématique d'un bassin de piscine équipé d'un écumoire selon l'invention.

Il est à noter que, sur ces figures, les éléments structurels et/ou fonctionnels communs aux différentes variantes peuvent présenter les mêmes références.

De manière générale, la présente invention concerne ainsi un écumoire 1, pour un bassin de piscine B (figure 10), contenant des moyens de mesure 2 qui sont conçus pour mesurer le niveau d'eau dans ce bassin de piscine.

Par « niveau d'eau », on entend avantageusement la hauteur de l'eau contenue dans le bassin de la piscine, mesurée au niveau de la surface de l'eau.

Ce paramètre de niveau d'eau est important pour le fonctionnement optimal du système de filtration, et en particulier de cet écumoire 1.

En effet, le niveau d'eau doit avantageusement être maintenu à une hauteur optimale pour permettre aux skimmers de filtrer efficacement les débris de la surface. Typiquement, ce niveau est idéalement situé à environ un tiers supérieur, ou à la moitié, d'une ouverture du skimmer.

De même, si le niveau d'eau vient sous un seuil inférieur, l'écumoire 1 peut être exposé à l'air, ce qui peut endommager la pompe de la piscine par cavitation. Inversement, un niveau trop élevé peut réduire l'efficacité des skimmers en empêchant les débris de flotter vers eux.

Or, la solution technique selon l'invention permet une mesure optimale du niveau d'eau d'une piscine et, avantageusement, une régulation automatiquement de ce niveau.

Par « système de filtration », on entend avantageusement l'ensemble des dispositifs et processus conçus pour nettoyer et maintenir la qualité de l'eau dans une piscine en éliminant les impuretés physiques, chimiques et biologiques.

Les composants principaux dans un tel système de filtration S (figure 10) sont avantageusement :
- l'écumoire 1, installé sur les parois qui aspirent l'eau de surface pour filtrer les débris flottants,
- une pompe de piscine S1, qui fait circuler l'eau à travers le système de filtration et distribue les produits chimiques,
- les filtres S2, outils de nettoyage de l'eau, pour éliminer les particules fines de saleté et débris,
- les jets de retour S3, qui réintroduisent l'eau filtrée dans la piscine, aidant à une distribution uniforme des produits chimiques,
- le système de traitement chimique S4, comprenant des distributeurs de chlore, de brome ou d'autres désinfectants pour maintenir la qualité de l'eau,
- les moyens de pilotage S5, pour réguler le fonctionnement des équipements de la piscine.

### Ecumoire

L'écumoire 1, couramment appelé « skimmer », correspond avantageusement au dispositif de filtration utilisé dans les systèmes de piscines pour éliminer les débris et les impuretés de la surface de l'eau.

Il est généralement installé au niveau de la paroi de la piscine et fonctionne en créant un courant qui attire l'eau de surface (et les contaminants flottants qu'elle contient) vers un panier de collecte.

Ce panier de collecte capture les gros débris tels que les feuilles, les insectes et autres particules flottantes, avant que l'eau ne passe à travers le système de filtration principal de la piscine.

Le skimmer est essentiel pour maintenir la propreté de l'eau et réduire la charge sur le système de filtration, permettant ainsi une meilleure efficacité et une plus longue durée de vie du système de filtration. En maintenant la surface de l'eau libre de débris, le skimmer aide également à prévenir la propagation des micro-organismes et des algues, contribuant à une meilleure qualité de l'eau et à une expérience de baignade plus agréable.

En outre, le skimmer facilite l'entretien de la piscine en permettant un nettoyage facile des débris accumulés à travers un accès simplifié à un panier de collecte.

De manière générale, un écumoire est conçu pour fonctionner efficacement lorsque le niveau de l'eau est maintenu dans une plage spécifique, ce qui souligne l'importance d'une régulation de niveau d'eau précise et fiable.

En particulier, l'écumoire 1 comprend un corps 11 comportant deux tronçons tubulaires à l'équerre, en communication fluidique et en série :
- un tronçon tubulaire amont 111, avantageusement orienté horizontalement, destiné à contenir un volet 5, et
- un tronçon tubulaire aval 112, avantageusement orienté verticalement, destiné à contenir un panier 6 et à être raccordé à des moyens d'aspiration (non représentés).

Le tronçon tubulaire amont 111 forme une meurtrière, présentant par exemple une section rectangulaire constante ou évasée vers le bassin.

Ce tronçon tubulaire amont 111 définit un passage 111a dans lequel est implanté le volet 5.

Le passage 111a est défini par une ceinture de parois (avantageusement de section rectangulaire), à savoir :
- deux parois latérales 111b, définissant la largeur du passage 111a,
- une paroi inférieure 111c et une paroi supérieure 111d, définissant la hauteur de ce passage 111a.

Par ailleurs, par « volet » ou « clapet anti-retour », on entend avantageusement un dispositif mécanique situé à l'intérieur du tronçon tubulaire amont 111, conçu pour empêcher le retour vers la piscine, de l'eau et des débris capturés, une fois qu'ils ont été aspirés dans le skimmer.

Ce volet 5 fonctionne généralement sur un principe simple de gravité et de pression de l'eau :
- il s'ouvre dans une position inclinée ou horizontale, pour laisser passer l'eau vers le tronçon tubulaire aval 112, lorsque la pompe de la piscine est activée, et
- il se ferme automatiquement dans une position verticale, lorsque la pompe est éteinte, pour bloquer le chemin inverse.

Le volet 5 présente avantageusement un contour rectangulaire, comportant une ceinture de bordures :
- deux bordures latérales 5b, définissant la largeur du volet 5,
- une bordure inférieure 5c et une bordure supérieure 5d, définissant la hauteur du volet 5.

En particulier, la bordure inférieure 5c du volet 5 est avantageusement assemblée avec le tronçon tubulaire amont 111 par le biais de moyens pivots 7 définissant un axe de rotation horizontal.

En particulier, le volet 5 est mobile en rotation entre deux positions de fin de course :
- une configuration relevée, verticale, obstruant le passage 111a, et
- une configuration escamotée, en regard de la paroi inférieure 111c.

De manière générale et de préférence, le tronçon tubulaire amont 111 comporte au moins un organe de rotation 111r (illustré schématiquement sur la figure 3), par exemple au moins un tronçon cylindrique, qui est destiné à recevoir un volet « nominal ».

### Moyens de mesure

Selon l'invention, le tronçon tubulaire amont 111 contient les moyens de mesure 2 qui sont conçus pour mesurer le niveau d'eau dans le bassin de piscine.

Un tel agencement des moyens de mesure 2 présente divers avantages, en particulier :
- en mesurant le niveau d'eau directement au sein du tronçon tubulaire amont 111, fournir des données précises pour assurer que l'écumoire 1, et son volet 5, fonctionne à leurs efficacités maximales,
- surveiller et ajuster le niveau d'eau avant qu'il ne devienne critique pour la pompe de la piscine,
- détecter rapidement les changements de niveau d'eau causés par des événements extérieurs tels que de fortes pluies ou une utilisation intensive de la piscine ; une réponse rapide permet d'ajuster le niveau d'eau de manière proactive pour maintenir l'efficacité du système de filtration.

Selon un mode de réalisation préféré et illustré, les moyens de mesure 2 sont implantés, au jeu près, dans un espace d'accueil E défini latéralement par :
- l'une des parois latérales 111b du passage 111a, et
- l'une des bordures latérales 5b du volet 5, en regard.

En d'autres termes, l'une des bordures latérales 5b du volet 5 se situe en regard et à distance de l'une des parois latérales 111b du passage 111a, pour délimiter ensemble l'espace d'accueil E adapté au positionnement des moyens de mesure 2.

Encore en d'autres termes, les moyens de mesure 2 sont avantageusement intercalés entre l'une des bordures latérales 5b du volet 5 et l'une des parois latérales 111b du passage 111a.

La cote en largeur de ce volet 5 est ainsi inférieure à la cote en largeur d'un volet « nominal » qui est rapporté au sein du passage 111a et qui est destiné à s'étendre entre les deux parois latérales 111b du passage 111a.

De préférence, cet espace d'accueil E s'étend sur toute la hauteur du passage 111a (définie par la paroi inférieure 111c et la paroi supérieure 111d).

Dans ce mode de réalisation préféré, le volet 5 et les moyens de mesure 2 occupent avantageusement toute la largeur du passage 111a, de sorte que :
- le volet 5 occupe une partie de la largeur du passage 111a, de préférence plus de 50%, de préférence encore plus de 75% de cette largeur du passage 111a, et
- les moyens de mesure 2 occupent une partie restant de la largeur du passage 111a, de préférence moins de 25% de cette largeur du passage 111a.

De préférence encore, il est intéressant que la surface d'aspiration du tronçon tubulaire amont 111 soit égale ou supérieure à la surface d'aspiration du tronçon tubulaire aval 112.

Toujours dans ce mode de réalisation préféré, les moyens de mesure 2 s'étendent sur au moins 50%, de préférence au moins 75%, voire sur toute la hauteur, du passage 111a.

De préférence encore, la hauteur des moyens de mesure 2 est identique, voire supérieure, à la hauteur du volet 5 (et en particulier de sa bordure supérieure 5d) en configuration relevée.

Pour une intégration optimale, les moyens de mesure 2 présentent avantageusement une forme parallélépipédique, par exemple sous la forme d'un boîtier parallélépipédique (visible sur la figure 5).

Les moyens de mesure 2 sont ainsi délimités par un ensemble de faces, à savoir :
- deux faces latérales 211, définissant sa largeur,
- une face inférieure 212 et une face supérieure 213, définissant sa hauteur,
- une face avant 214 et une face arrière 215, définissant sa profondeur.

Et cette cote en largeur est inférieure à sa cote en hauteur, voire à sa cote en profondeur.

De manière générale, tel qu'illustré schématiquement sur la figure 9, les moyens de mesure 2 comportent des moyens de communication 25, de préférence sous la forme de moyens de communication 25 sans fil.

Par « moyens de communication sans fil », on entend avantageusement un module qui permet l'échange de données par les moyens de mesure 2 avec d'autres composants du système de commande, sans nécessiter de connexions physiques telles que des câbles ou des fils.

Parmi les technologies de communication sans fil, on peut citer en particulier Wi-Fi, Bluetooth, Zigbee, LoRa et Sigfox.

Encore de manière générale, les moyens de mesure 2 comprennent par exemple un capteur à effet capacitif, dit encore « capteur capacitif », avantageusement ménagé au niveau le long de sa face avant 214 qui s'étend de préférence selon un axe vertical.

Un tel capteur, classique en soi, fonctionne sur le principe de la mesure capacitive, similaire à la technologie « Touchsense » utilisée dans les écrans tactiles capacitifs.

Le capteur capacitif mesure avantageusement la variation de la capacité électrique entre une électrode et le potentiel électrique de terre. Dans le contexte d'une piscine, le potentiel électrique de terre est généralement celui de l'eau du bassin.

Une telle méthode de mesure est particulièrement intéressante car elle est moins dépendante de la conductivité de l'eau par rapport aux capteurs traditionnels. Cela permet au capteur de fonctionner efficacement indépendamment des variations de salinité ou de pureté de l'eau.

En outre, de nombreux processeurs modernes intègrent des fonctionnalités de mesure capacitive directement dans leurs circuits, ce qui permet de réduire la complexité matérielle et la consommation énergétique des systèmes de mesure du niveau d'eau. Ceci est particulièrement avantageux pour les dispositifs autoalimentés ou ceux qui utilisent des communications sans fil.

L'utilisation de capteurs capacitifs permet également une réduction significative de la consommation énergétique, ce qui est crucial pour les systèmes alimentés par batteries ou par des sources renouvelables (comme les panneaux solaires). Cette caractéristique rend le capteur idéal pour des installations éloignées ou des applications où l'accès à l'alimentation électrique est limité.

Les capteurs à effet capacitif offrent une grande précision dans la mesure du niveau d'eau. Ils sont capables de détecter de petites variations de niveau, ce qui est essentiel pour le contrôle précis des systèmes de remplissage automatique et pour assurer le bon fonctionnement des équipements de piscine.

Les capteurs capacitifs sont moins sujets à l'usure ou aux dommages causés par les éléments physiques, tels que les débris dans l'eau, car ils n'ont pas de pièces mobiles et leur fonctionnement ne dépend pas du contact physique avec l'eau.

De manière générale, les moyens de mesure 2 pourraient se baser sur d'autres technologies, par exemple résistive ou conductimétrie.

Pour une simplicité de mise en œuvre, notamment en rénovation, les moyens de mesure 2 comportent avantageusement une source d'énergie embarquée (non représentée), par exemple sous la forme d'une batterie rechargeable ou d'une batterie amovible.

Selon une autre caractéristique avantageuse, les moyens de mesure 2 sont avantageusement implantés dans le tronçon tubulaire amont 111 par le biais de moyens d'assemblage 81 amovible, par exemple par coulissement au sein d'un boîtier, notamment pour autoriser le remplacement de ladite source d'énergie embarquée.

Selon un mode de réalisation préféré, les moyens de mesure 2 et les moyens pivots 7 sont portés par une interface 8 au sein du tronçon tubulaire amont 111.

L'interface 8 est avantageusement réalisée de manière rapportée, ou de manière monobloc, avec le tronçon tubulaire amont 111.

L'interface 8 comprend ainsi :
- un premier emplacement 81, avantageusement destiné à combler l'emplacement d'accueil E et destiné à recevoir les moyens de mesure 2 (avantageusement de manière amovible, formant ainsi des moyens d'assemblage amovible),
- les moyens pivots 7 recevant le volet 5, et éventuellement
- des moyens d'assemblage 82, adaptés à un assemblage de l'interface 8 sur le tronçon tubulaire amont 111.

Le premier emplacement 81 est par exemple ménagé au niveau d'une extrémité de l'interface 8.

De manière générale, les moyens de mesure 2 peuvent comporter une enveloppe parallélépipédique 813 comportant :
- une paroi frontale 811, éventuellement ajourée, et
- une paroi latérale 812 destinée à venir en regard de l'une des bordures latérales 5a du volet 5.

Les moyens de mesure 2, avec la paroi latérale 812, correspondent alors, au jeu près, à l'espace d'accueil E.

La profondeur de la paroi latérale 812 est avantageusement égale, voire supérieure, à la cote en profondeur du volet 5 en configuration escamotée.

De manière générale, les moyens d'assemblage 82 sont avantageusement adaptés à une solidarisation de l'interface 8 avec un organe de rotation 111r du tronçon tubulaire amont 111 (illustré schématiquement sur la figure 3), destiné à recevoir un volet « nominal ».

Cette solution technique permet une intégration de l'interface 8 sur un organe de rotation 111r du tronçon tubulaire amont 111.

Un premier mode de réalisation est illustré sur les figures 4 et 5.

Dans ce mode de réalisation, l'interface 8 consiste en une barre châssis, s'étendant transversalement sur la largeur de la paroi inférieure 111c.

Au niveau du premier emplacement 81, les moyens de mesure 2 comportent une enveloppe parallélépipédique 813 comportant :
- la paroi frontale 811, éventuellement ajourée, et
- la paroi latérale 812 destinée à venir en regard de l'une des bordures latérales 5a du volet 5.

Ce premier emplacement 81 est par exemple ménagé au niveau d'une extrémité de l'interface 8.

Les moyens pivots 7 sont avantageusement sus-jacent de l'interface 8.

Ces moyens pivots 7 sont assemblés avec la bordure inférieure 5c du volet 5, définissant un axe de rotation horizontal.

Les moyens d'assemblage 82 sont quant à eux par exemple adaptés à un assemblage de l'interface 8 sur un organe de rotation 111r du tronçon tubulaire amont 111 (illustré schématiquement sur la figure 3), destiné à recevoir un volet « nominal ».

Ces moyens d'assemblage 82 consistent par exemple en des moyens d'emboîtement élastique, sous-jacent de l'interface 8, par exemple en forme de C déformable élastiquement.

Cette solution technique permet une intégration de l'interface 8 sur un organe de rotation 111r du tronçon tubulaire amont 111.

Un deuxième mode de réalisation est illustré sur la figure 6.

Dans ce mode de réalisation, l'interface 8 est dépourvu de la barre châssis.

Là encore, au niveau du premier emplacement 81, les moyens de mesure 2 comportent l'enveloppe parallélépipédique 813 comportant :
- la paroi frontale 811, éventuellement ajourée, et
- la paroi latérale 812 destinée à venir en regard de l'une des bordures latérales 5a du volet 5.

Les moyens pivots 7 sont formés :
- d'un premier côté, par l'enveloppe parallélépipédique 813 du premier emplacement 81, et
- d'un second côté, un organe de rotation 111r du tronçon tubulaire amont 111 (illustré schématiquement sur la figure 3), destiné à recevoir un volet « nominal ».

Un troisième mode de réalisation est illustré sur la figure 7.

Dans ce mode de réalisation, l'interface 8 consiste en une barre châssis, s'étendant transversalement sur la largeur de la paroi inférieure 111c.

Le premier emplacement 81 est ici dépourvu d'enveloppe parallélépipédique 813 : les moyens de mesure 2 coopèrent directement avec l'interface 8 en forme de barre châssis.

Les moyens de mesure 2 correspondent alors, au jeu près, à l'espace d'accueil E.

Ce premier emplacement 81 est par exemple ménagé au niveau d'une extrémité de l'interface 8.

Les moyens pivots 7 sont avantageusement sus-jacent de l'interface 8.

Ces moyens pivots 7 sont assemblés avec la bordure inférieure 5c du volet 5, définissant un axe de rotation horizontal.

Les moyens d'assemblage 82 sont quant à eux par exemple adaptés à un assemblage de l'interface 8 sur un organe de rotation 111r du tronçon tubulaire amont 111 (illustré schématiquement sur la figure 3), destiné à recevoir un volet « nominal ».

Ces moyens d'assemblage 82 consistent par exemple en des moyens d'emboîtement élastique, sous-jacent de l'interface 8, par exemple en forme de C déformable élastiquement.

Un quatrième mode de réalisation est illustré sur la figure 8.

Dans ce mode de réalisation, l'interface 8 est dépourvue de la barre châssis ou de l'enveloppe parallélépipédique 813.

Le premier emplacement 81 est dépourvu d'enveloppe parallélépipédique 813 : les moyens de mesure 2 coopèrent directement avec l'interface 8.

Les moyens de mesure 2 correspondent alors, au jeu près, à l'espace d'accueil E.

Les moyens pivots 7 sont formés :
- d'un premier côté, par les moyens de mesure 2, et
- d'un second côté, un organe de rotation 111r du tronçon tubulaire amont 111 (illustré schématiquement sur la figure 3), destiné à recevoir un volet « nominal ».

### Système de commande

La présente invention concerne encore un système de commande pour un bassin de piscine, illustré schématiquement et partiellement sur la figure 9.

Ce système de commande comprend :
- au moins un écumoire 1 selon l'invention, intégrant des moyens de mesure 2,
- des moyens de réglage du niveau d'eau 9, de préférence sous la forme d'au moins une électrovanne, par exemple au moins une vanne de remplissage 91 et/ou au moins une vanne de vidange 92, et
- des moyens de pilotage 10, pour le pilotage desdits moyens de réglage du niveau d'eau 9 tenant compte des données collectées par les moyens de mesure 2.

Les moyens de pilotage 10, voire les moyens de réglage du niveau d'eau 9, sont par exemple implantés dans le local technique de la piscine.

Les moyens de pilotage 10 comportent avantageusement:
- des moyens de communication 101, pour la communication avec les moyens de mesure 2, par exemple selon la technologie Lora,
- une interface 102, pour la configuration des moyens de pilotage 10 et pour la visualisation d'information,
- des moyens de calcul 103 (intelligence), par exemple sous la forme d'un microcontrôleur dans lequel est enregistré au moins un programme d'ordinateur, pour déterminer le pilotage des moyens de réglage du niveau d'eau 9 tenant compte des données collectées par les moyens de mesure 2, et
- des moyens de contrôle 104, pour le pilotage des moyens de réglage du niveau d'eau 9, tenant compte d'instructions émises par les moyens de calcul 103.

Les moyens de pilotage 10 se présentent avantageusement sous la forme d'au moins un boîtier contenant des composants électroniques, chargés de contrôler le remplissage ou la vidange de la piscine.

Les moyens de pilotage 10 peuvent être :
- regroupés dans un boîtier unique, ou
- être répartis dans plusieurs boîtiers, communiquant par exemple via des relais radio.

Les moyens de pilotage 10 peuvent comporter des moyens de communication complémentaires 105, par exemple selon la technologie Zigbee, pour la communication entre plusieurs boîtiers à proximité ou avec au moins une extension relais (non représentés).

De manière non limitative, divers exemples de configuration peuvent être envisagés :
- les informations et la configuration peuvent être regroupés au sein d'un unique boîtier,
- les informations et la configuration peuvent être effectués sur au moins deux boîtiers à proximité,
- les moyens de contrôle 104 sont localisés dans un premier boîtier et les moyens de calcul 103 sont localisés dans un second boîtier.

### Régulation du niveau d'eau

En pratique, les moyens de mesure 2 déterminent, avantageusement en continu, le niveau d'eau dans ce bassin de piscine.

Comme abordé précédemment, la solution technique selon l'invention permet une mesure optimale du niveau d'eau de la piscine et, avantageusement, une régulation automatiquement de ce niveau.

A cet égard, les données collectées sont avantageusement transmises à des moyens de pilotage 10 de manière à assurer un pilotage automatique du niveau de remplissage du bassin de piscine.

Si le niveau d'eau vient sous un seuil inférieur, les moyens de pilotage 10 assurent avantageusement l'ouverture d'une vanne de remplissage 91.

Si le niveau d'eau vient au-dessus d'un seuil supérieure, les moyens de pilotage 10 assurent avantageusement l'ouverture d'une vanne de vidange 92.

Bien entendu, diverses autres modifications peuvent être apportées à l'invention dans le cadre des revendications annexées.

## Revendications

1. Ecumoire pour un bassin de piscine, couramment appelé « skimmer », comprenant un corps (11) comportant deux tronçons tubulaires à l'équerre :
- un tronçon tubulaire amont (111), formant une meurtrière et définissant un passage (111a) dans lequel est implanté un volet (5), dit encore « clapet anti-retour »,
lequel volet (5) comporte une bordure inférieure (5c) qui est assemblée avec ledit tronçon tubulaire amont (111) par le biais de moyens pivots (7) définissant un axe de rotation horizontal, et
- un tronçon tubulaire aval (112), en communication fluidique avec ledit tronçon tubulaire amont (111), destiné à contenir un panier (6) et à être raccordé à des moyens d'aspiration,
lequel tronçon tubulaire amont (111) contient des moyens de mesure (2) qui sont conçus pour mesurer le niveau d'eau dans ledit bassin de piscine.

2. Ecumoire selon la revendication 1, **caractérisé en ce que** le passage (111a) est défini par :
- deux parois latérales (111b), définissant la largeur dudit passage (111a),
- une paroi inférieure (111c) et une paroi supérieure (111d), définissant la hauteur dudit passage (111a),
**en ce que** le volet (5) comporte deux bordures latérales (5b), et
**en ce que** les moyens de mesure (2) sont implantés, au jeu près, dans un espace d'accueil (E) défini latéralement par l'une desdites parois latérales (111b) du passage (111a) et par l'une desdites bordures latérales (5b) en regard du volet (5).

3. Ecumoire selon la revendication 2, **caractérisé en ce que** le volet (5) et les moyens de mesure (2) occupent toute la largeur du passage (111a), de sorte que :
- ledit volet (5) occupe une première partie de la largeur dudit passage (111a), de préférence plus de 50%, de préférence encore plus de 75%,
de préférence encore de sorte que le volet (5) occupe une largeur identique ou supérieure à la largeur du tronçon tubulaire aval (112), et
- les moyens de mesure (2) occupent une seconde partie, restant, de la largeur dudit passage (111a), de préférence moins de 25%.

4. Ecumoire selon l'une quelconque des revendications 2 ou 3, **caractérisé en ce que** les moyens de mesure (2) s'étendent sur au moins 50%, de préférence 75%, de la hauteur du passage (111a).

5. Ecumoire selon l'une quelconque des revendications 2 à 4, **caractérisé en ce que** les moyens de mesure (2) présentent une forme parallélépipédique qui est définie par:
- deux faces latérales (211), définissant sa largeur,
- une face inférieure (212) et une face supérieure (213), définissant sa hauteur,
- une face avant (214) et une face arrière (215), définissant sa profondeur,
laquelle cote en largeur est inférieure à la cote en hauteur.

6. Ecumoire selon l'une quelconque des revendications 1 à 5, **caractérisé en ce que** les moyens de mesure (2) comportent une source d'énergie embarquée et sont implantés dans ledit tronçon tubulaire amont (111) par le biais de moyens d'assemblage (81) amovible, notamment pour le remplacement de ladite source d'énergie embarqué.

7. Ecumoire selon l'une quelconque des revendications 1 à 6, **caractérisé en ce que** ledit tronçon tubulaire amont (111) comporte une interface (8) comprenant :
- un premier emplacement (81) recevant lesdits moyens de mesure (2), formant avantageusement lesdits moyens d'assemblage (81) amovible,
- lesdits moyens pivots (7) recevant le volet (5), et éventuellement
- des moyens d'assemblage (82), adaptés à un assemblage de ladite interface (8) sur ledit tronçon tubulaire amont (111), par exemple sur un organe de rotation (111r) dudit tronçon tubulaire amont (111) destiné à recevoir un volet « nominal ».

8. Ecumoire selon l'une quelconque des revendications 1 à 7, **caractérisé en ce que** les moyens de mesure (2) comportent des moyens de communication (25), de préférence des moyens de communication (25) sans fil.

9. Ecumoire selon l'une quelconque des revendications 1 à 8, **caractérisé en ce que** les moyens de mesure (2) comprennent un capteur à effet capacitif.

10. Système de commande pour un bassin de piscine, lequel système de commande comprend :
- au moins un écumoire (1) selon l'une quelconque des revendications 1 à 9,
- des moyens de réglage du niveau d'eau (9), de préférence au moins une vanne de remplissage (91) et/ou au moins une vanne de vidange (92),
- des moyens de pilotage (10), pour le pilotage desdits moyens de réglage du niveau d'eau (9) tenant compte des données collectées par lesdits moyens de mesure (2).

11. Interface (8), par exemple une barre châssis, pour un écumoire (1) de bassin de piscine,
laquelle interface (8) comprend :
- un premier emplacement (81) recevant des moyens de mesure (2), conçus pour mesurer le niveau d'eau dans ledit bassin de piscine et comportant avantageusement une enveloppe parallélépipédique (813) comportant une paroi frontale ajourée (811) et une paroi latérale (812) destinée à venir en regard d'une bordure latérale (5a) du volet (5),
- des moyens pivots (7) recevant le volet (5), et
- des moyens d'assemblage (82), adaptés à un assemblage de ladite interface (8) sur un tronçon tubulaire amont (111) dudit écumoire (1), par exemple sur un organe de rotation (111r) dudit tronçon tubulaire amont (111) destiné à recevoir un volet « nominal ».
